# EUROPÄISCHE PATENTSCHRIFT

(11) **EP 0 284 758 B1**
(45) Veröffentlichungstag und Bekanntmachung des Hinweises auf die Patenterteilung: **21.03.1990**
(21) Anmeldenummer: 88102338.6
(22) Anmeldetag: 18.02.1988
(51) Int. Cl.: E04D 13/14

(54) **Flachdachentlüfter**
Flat roof exhaust vent
Ventilateur d'aspiration pour toit-terrasse

(30) Priorität: 28.03.1987 DE 8704617 U
(43) Veröffentlichungstag der Anmeldung: 05.10.1988
(73) Patentinhaber: Klöber, Johannes, 58256 Ennepetal (DE)
(72) Erfinder: Holtgrewe, Johannes, D-5830 Schwelm (DE)
(74) Vertreter: Rieder, Hans-Joachim, Dr.

(56) Entgegenhaltungen:
- EP-A- 0 101 401
- DE-A- 1 525 924
- DE-A- 3 238 796
- FR-A- 2 056 438

## Beschreibung

Die Erfindung betrifft einen Flachdachentlüfter mit einem Oberteil, welches am freien Ende ein querschnittsgrößeres Kopfstück besitzt und in lösbarer Überlappungsverbindung zu einem Unterteilrohr angeordnet ist, welch letzteres an einer dachseitig zu befestigenden Stützplatte sitzt, die quer zur Auflage einer Dacheindeckungsfolie dient und welche sich nach unten hin in einen Fallrohr-Anschlußstutzen fortsetzt.

Ein gattungsgemäßer Flachdachentlüfter ist durch die FR-A 2 056 438, Fig. 5 bekannt. Oberrohrteil und Unterrohrteil sind auf eine Steckzuordnung abgestellt. Die Fuge zwischen beiden Teilen nimmt einen Dichtungsring auf. Die durch diesen erzeugte Reibwirkung definiert die Einstecktiefe im Bereich der Überlappungsverbindung. Bei beispielsweise verrottungsbedingtem Nachlassen der entsprechenden Haltekraft des Dichtungsringes kann das Oberteilrohr weiter in das Innere des Unterteilrohres rutschen, so daß die fensterartigen seitlichen Öffnungen des Kopfstückes neutralisiert sind. Hierin liegt eine strömungstechnische Beeinträchtigung. Allerdings sieht eine andere Ausführungsform (Fig. 1) an der Innenwandung des Unterteilrohres Leisten vor, gegen deren Oberkante der Stimrand des geführten Oberteilrohres bei maximaler Einstecktiefe anschlägt.

Durch die DE-A 1 525 924 ist es bekannt, an einem Hohlkörper, beispielsweise einem Regner, einen Abzweigstutzen zuzuordnen, der aus miteinander verschraubbaren Hülsen besteht, von denen die innere bzw. untere die Durchbrechungsöffnung der Regnerwandung mittels eines Flansches hintergreift. Die das Innengewinde aufweisende, überfangende d.h. obere Hülse wirkt mit einem einen Flansch ausbildenden Zwischenring im Sinne einer Klemmbefestigung zusammen. Aufgabe der vorliegenden Erfindung ist es, einen gattungsgemäßen Flachdachentlüfter in bau- und montagetechnischer Hinsicht dahingehend günstiger auszubilden, daß eine stufenlose, trotzdem aber definierte Zuordnungsstellung zwischen Oberteilrohr und Unterteilrohr erzielt ist, andererseits aber der Durchtrittsbereich einen günstigeren Abschluß in bezug auf die Dacheindeckungsfolie erhält.

Gelöst ist diese Aufgabe durch die im Anspruch 1 angegebene Erfindung.

Die Unteransprüche sind vorteilhafte Weiterbildungen des erfindungsgemäßen Flachdachentlüfters.

Zufolge solcher Ausgestaltung ist ein gattungsgemäßer Flachdachentlüfter erhöhten Gebrauchswerts erzielt: Dieser liegt vor allem in der montagegünstigen Ausgestaltung begründet. Es liegen zwei unabhängig voneinander ausgebildete Funktionszonen vor: Schraubverbindungstelle und Dacheindeckungsfolien-Zuordnungsstelle. Konkret ist dabei so vorgegangen, daß ein an der Stützplatte koaxial zum Anschlußstutzen aufwärts gerichtet vorstehender Rohrstutzen ein Außengewinde zum anschlagbegrenzten Aufschrauben des Oberteilrohres ausbildet, welches Außengewinde, vom freien Ende des Rohrstutzens ausgehend, sich nur über eine Teillänge desselben erstreckt und einen Abstand zur Stützplatte beläßt zur direkten Anlage eines hochgeschlagenen Kragens der Dacheindeckungsfolle. Der entsprechende oberseitige Überstand des Rohrstutzens ist so sinnvoll genutzt. Die Schraubverbindung führt generell zu einem belastungsstabilen Verbund, dies selbst auch dann, wenn nur ein Teil des Gewindes im Eingriff steht, was z.B. dann vorkommt, wenn unterschiedliche Längen der im Durchtrittsbereich kragenartig hochgestülpten Eindeckungsfolie kompensiert werden sollen. Ob nun das Oberteilrohr nun zugeordnet ist oder nicht, lassen sich dennoch Anschließarbeiten im Bereich der stützplattennahen Endzone bequem durchführen, beispielsweise durch Ankleben des Kragens, Ansetzen einer Schelle etc. Die Schraubkräfte und die beispielsweise bei vollem Durchlaufen des Gewindeabschnitts auftretende Torsionswirkung bringen, trotz der Möglichkeit der Anwendung recht geringer Wandungsdicken, kein Problem, da die Stützplatte fest verankert ist. Auch das etwaige spätere Lösen, um beispielsweise ein anderes Kopfstück aufzusetzen, wie z.B. einen Haubenkorb, eine Antennendurchführung, eine schlagregensichere Haube etc., ist jederzeit ohne weiteres möglich, und zwar ohne die Kragenverbindungsstelle zu beeinträchtigen, da keinerlei mechanische Beanspruchung, auch nicht durch das Oberteilrohr, auf den Kragen ausgehen. Auch in dichtungstechnischer Hinsicht liegen Vorteile vor, da es einen gewissen Maßzusammenhang gibt zwischen dem genormten Durchmesser der Dachdurchführung und dem gewindefreien Abschnitt des Rohrstutzens.

Eine vorteilhafte Weiterbildung ergibt sich durch eine vom aufgeweiteten, unteren Ende des Oberteilrohres abwärts ragende Ringschürze, die ausladend über die Randkante des Kragens der Dacheindeckungsfolie tritt. Dies stellt eine ebenso einfache, wie wirkungsvolle Dichtungsmaßnahme im kritischen Bereich der Durchtrittsstelle des Entlüftungsrohres dar. Optimiert ist diese Lösung durch einen Überlappungsfreiraum zwischen Ringschürze und Mantelfläche des Unterteilrohres. Die Ringschürze ist so in Art einer Glocke gestaltet, deren Rand einen Schutzmantel formt, der andererseits aber zufolge des Freiraumes ein schnelles Abtrocknen des Kragens sicherstellt und das Eindrücken von beispielsweise Faserkitt zu Dichtungszwecken erlaubt.

Der Gegenstand der Erfindung ist nachstehend anhand eines zeichnerisch veranschaulichten Ausführungsbeispieles näher erläutert. Es zeigt
Fig. 1 den erfindungsgemäß ausgebildeten Flachdachentlüfter in Seitenansicht, und zwar in verschraubtem Zustand,
Fig. 2 denselben im Vertikalschnitt, in unverschraubtem Zustand,
Fig. 3 die Draufsicht auf das Unterteilrohr mit angeformter Stützplatte und
Fig. 4 eine Herausvergrößerung aus Fig. 1, also in verschraubtem Zustand.

Der dargestellte Flachdachentlüfter besteht aus einem Oberteilrohr 1 und einem Unterteilrohr II. Es handelt sich um Kunststoff-Spritzteile.

Dem Unterteilrohr II ist außenseitig verlaufend eine flanschartige Stützplatte 1 angeformt. Letztere erstreckt sich in einer Senkrechtebene zur Mittelachse x-x des Flachdachentlüfters, also horizontal. Sie ist als Ringscheibe gestaltet mit oberseitig gefaster Randkante.

Der axiale Stützplatten-Abstand zum unteren, einen Anschlußstutzen 2 bildenden Ende des Unterteilrohres II ist größer als der entsprechende Abstand zum oberseitigen Ende des Unterteilrohres II.

Dieses oberseitige Ende bildet einen Rohrstutzen 3. Der Durchmesser der Stützplatte 1 entspricht etwa dem drei- bis vierfachen Durchmesser des Unterteilrohres II.

Die Stützplatte 1 weist in geringem Abstand zur Peripherie lochartige Durchbrechungen 4 auf zum Durchtritt nicht mehr dargestellter Befestigungsmittel, die die Verbindung des Unterteilrohres II mit der Flachdachkonstruktion 5 sichern.

Auf deren Oberseite stützt sich die Stützplatte 1 ab. Zum Durchtritt des Unterteilrohres II weist die Flachdachkonstruktion 5 eine vorzugsweise querschnittsangepaßte Vertikalbohrung 6 auf. Die Durchbrechungen 4 sind in gleichem Winkel beabstandet. Insgesamt befinden sich acht Durchbrechungen 4 in der Stützplatte 1.

Das Oberteilrohr I befindet sich in Überlappung zum Unterteilrohr II. Diese Überlappung von Oberteilrohr I und Unterteilrohr II ist als kurz oberhalb der Stützplatte 1 angeordnete Schraubverbindungsstelle SV realisiert.

Das Innengewinde 7 des Oberteilrohres I befindet sich im aufgeweiteten, unteren Ende 8. Es bildet das Schraub-Mutternteil. Der periphere Versprung hält sich im Maß der Dicke der Rohrwandung.

Das entsprechende Außengewinde 9 liegt in einer inversen Versprungzone 10 des oberen, den Rohrstutzen 3 bildenden Endes des Unterteilrohres II. Die entsprechenden Aufweitungen bzw. Verdickungen schaffen einerseits stabilisierte Gewindeeingriffszonen, und bringen andererseits aber wegen des nur geringen Vorsprungs keinen Nachteil in strömungstechnischer Hinsicht. Die axiale Länge der Gewinde 7/9 entspricht etwa einem Fünftel des maximalen lichten Rohrdurchmessers von Oberteilrohr I bzw. Unterteilrohr II.

Das aufgeweitete bzw. verdickte Ende 8 kann eine Axialriefung aufweisen, dies zur Erhöhung der Griffigkeit und damit Erleichterung der Schraubzuordnung bzw. des Abschraubens. Durch Mehrkantigkeit können auch Voraussetzungen geschaffen werden für das Ansetzen eines Maulschlüssels.

Sämtliche Übergangskanten der gewindebildenden Abschnitte sind gefast.

Die Zuordnung ist wie folgt:
Nach Befestigen des Unterteilrohres II wird die Dacheindeckungsfolie 11 übergelegt. Zum Übergreifen des über die Stützplatte 1 nach oben vorragenden Rohrstutzens 3 des Unterteilrohres II bedarf es des Ausschneidens der Folie bzw. einer Kreuzschlitzung. Dabei ist darauf zu achten, daß noch ein genügender Vorrat zur Bildung eines hochschlagbaren Kragens 12 verbleibt, vergl. Fig. 4. Dieser Kragen 12 schmiegt sich eng in die Ringkehle zwischen Stützplatte 1 und dortiger Mantelwand des Unterteilrohres II. Der Kragen kann in üblicher Weise daran verklebt werden, so daß diese kritische Zone festgelegt ist.

Es folgt danach das Aufschrauben des an seinem oberen Ende ein querschnittsgrößeres Kopfstück 13 aufweisenden Oberteilrohres 1. Beim Ausführungsbeispiel handelt es sich um eine nicht schlagregensichere Haube, die eine Anzahl horizontaler, axial beabstandeter Ringlamellen 14 aufweist und oberseitig mit einem flachkegelförmigen Dach 15 abschließt. wie ersichtlich, überragen die Ringlamellen 14 und der Dachrand die Mantelwand des Oberteilrohres I. Zufolge der Zweiteiligkeit kann das Oberteilrohr I nach Abschluß der Eindeckungsarbeiten aufgesetzt bzw. später jederzeit bequem ausgewechselt werden.

Um dem Oberteilrohr I noch eine weitgehendere Funktion zu verleihen, ist diesbezüglich so vorgegangen, daß vom aufgeweiteten Ende 8 eine abwärtsragende Ringschürze 16 ausgeht, die in rotationssymmetrischer Ausgestaltung ausladend über die obere Randkante 12' des Kragens 12 der Dacheindeckungsfolie 11 tritt. An der Außenseite des Flachdachentlüfters ablaufendes Regenwasser kann so nicht in die Fuge zwischen Kragen 12 und Mantelwand des Unterteilrohres II eindringen.

Vielmehr erstreckt sich diese Kragenzone in einen Überlappungs-Freiraum 17 zwischen der Ringschürze 16 und der dortigen Mantelfläche des Unterteilrohres II. Der Überlappungs-Freiraum kann in der dargestellten Weise unten offenbleiben oder bedarfsweise auch zugekittet werden, um z.B. deflektierten Schlagregen abzuhalten.

Eine entsprechende glockenartige Ringschürze 16 läßt sich gleich mit anformen durch einen weiteren Aufweitungsschritt des im Grunde zylindrischen Rohrkörpers des Oberteilrohres I.

Unter Einsatz zäh-elastischen Materiales besitzt die Ringschürze 16 auch eine gewisse Anpassungsfähigkeit an nicht gleichförmige Kragenzonenabschnitte. Ansonsten wirkt die Ringschürze 16 aber auch lagezentrierend; sie stellt eine Art Fangtrichter dar für das nach dem Aufsetzen auf das Unterteilrohr II stattfindende Verschrauben. Die Ringschürze 16 ist in strichpunktierter Linienart wiedergegeben.

Alle in der Beschreibung erwähnten und in der Zeichnung dargestellten neuen Merkmale sind erfindungswesentlich, auch soweit sie in den Ansprüchen nicht ausdrücklich beansprucht sind.

## Patentansprüche

1. Flachdachentlüfter mit einem Oberteil (I), welches am freien Ende ein querschnittsgrößeres Kopfstück besitzt und in lösbarer Überlappungsverbindung zu einem Unterteilrohr (II) angeordnet ist, welch letzteres an einer dachseitig zu befestigenden Stützplatte (1) sitzt, die zur Auflage der Dacheindeckungsfolie (11) dient und welches sich nach unten hin in einen Fallrohr-Anschlußstutzen (2) fortsetzt, dadurch gekennzeichnet, daß ein an der Stützplatte (1) koaxial zum Anschlußstutzen (2) aufwärtsgerichtet vorstehender Rohrstutzen (3) ein Außengewinde (9) zum anschlagbegrenzten Aufschrauben des Oberteilrohres (1) ausbildet, welches Außengewinde (9), vom freien Ende des Rohrstutzens (3) ausgehend, sich nur über eine Teillänge desselben erstreckt und einen Abstand zur Stützplatte (1) beläßt zur dichtenden Anlage eines hochgeschlagenen Kragens (12) der Dacheindeckungsfolie (11).

2. Flachdachentlüfter nach einem oder mehreren der vorhergehenden Ansprüche, gekennzeichnet durch eine vom aufgeweiteten, unteren Ende (8) des Oberteilrohres (I) abwärtsragende Ringschürze (16), die ausladend über die Randkante (12') des Kragens (12) der Dacheindeckungsfolie (11) tritt.

3. Flachdachentlüfter nach einem oder mehreren der vorhergehenden Ansprüche, gekennzeichnet durch einen Überlappungs-Freiraum (17) zwischen Ringschürze (16) und Mantelfläche des Unterteilrohres (II).

## Claims

1. Flat roof ventilator with an upper section (I), which has, at its free end, a head-piece with a larger cross-section and is arranged in a detachable overlapping connection on a lower pipe section (II), which is located on a support plate (1), which is to be fastened on the roof and serves as a support for the roof covering foil (11), and continues downwards in a down connection pipe (2), characterized in that a connecting sleeve (3), which projects upwards on the support plate (1) coaxially with the connection pipe (2), forms an external thread (9) for screwing on, with stop limiting, the upper pipe section (I), which external thread (9), starting from the free end of the connecting sleeve (3), only extends over a part of the length of the same and leaves a distance to the support plate (1) for the arrangement as a seal of a turned up collar (12) of the roof covering foil (11).

2. Flat roof ventilator according to one or more of the preceding claims, characterized by an annular skirt (16), which extends downwards from the widened, lower end (8) of the upper pipe section (I) and overhangs the edge (12') of the collar (12) of the roof covering foil (11).

3. Flat roof ventilator according to one or more of the preceding claims, characterized by an overlapping free space (17) between the annular skirt (16) and the outer surface of the lower pipe section (II).

## Revendications

1. Aérateur pour toiture-terrasse comprenant une partie supérieure (I), qui présente à son extrémité libre une pièce de tête de section transversale plus grande et qui est agencée par rapport à un tuyau de partie inférieure (II) en formant une liaison de chevauchement détachable, ce tuyau reposant sur une plaque de support (1) qui doit être fixée du côté du toit, et qui sert à la pose de la feuille de recouvrement de toit (11), ce tuyau se prolongeant vers le bas en un raccord de tuyau de descente (2), caractérisé en ce qu'une tubulure (3), qui, orientée vers le haut de manière coaxiale au raccord (2), fait saillie sur la plaque de support (1), forme un filetage externe (9) destiné au vissage, limité par butée, du tuyau de partie supérieure (I), ledit filetage externe (9), en partant de l'extrémité libre de la tubulure (3), ne s'étendant que sur une partie de la longueur de celle-ci et laissant une distance par rapport à la plaque de support (1) pour permettre un appui étanche d'un col relevé (12) de la feuille de recouvrement de toit (11).

2. Aérateur pour toiture-terrasse suivant la revendication précédente, caractérisé par une jupe annulaire (16) qui s'élargit et dépasse vers le bas l'extrémité inférieure (8) du tuyau de partie supérieure (I), ladite jupe annulaire se plaçant en saillie par-dessus le bord (12') du col (12) de la feuille de recouvrement de toit (11).

3. Aérateur pour toiture-terrasse suivant une ou plusieurs des revendications précédentes, caractérisé par un espace de chevauchement libre (17) entre la jupe annulaire (16) et la surface d'enveloppe du tuyau de partie inférieure (II).
